# FASCICULE DE BREVET EUROPEEN

(11) **EP 1 618 969 B1**
(45) Date de publication et mention de la délivrance du brevet: **06.08.2008**
(21) Numéro de dépôt: 05300597.1
(22) Date de dépôt: 18.07.2005
(51) Int. Cl.: B07C 3/00

(54) **Procédé de traitement d'envois postaux pour la préparation et la séparation des tournées de facteur et machine de tri correpondante**
Verfahren zur Bearbeitung von Postsendungen für die Erstellung und Aufteilung von Gangreihenfolgen und entsprechende Sortiervorrichtung
Method for handling postal items for preparation and separation of postman's routes and according sorting apparatus

(30) Priorité: 23.07.2004 FR 0451638
(43) Date de publication de la demande: 25.01.2006
(73) Titulaire: Solystic, 94257 Gentilly Cedex (FR)
(72) Inventeur: Madar, François, 26500 Bourg Les Valence (FR); Cartal, Bruno, 26120 Montelier (FR); Basset, Nicolas, 26130 Saint Paul Trois Châteaux (FR)
(74) Mandataire: Prugneau, Philippe

(56) Documents cités:
- WO-A-02/076638
- FR-A- 2 738 506
- US-A1- 2004 016 623

## Description

La présente invention concerne un procédé de traitement d'envois postaux pour la préparation et la séparation des tournées de facteur dans une machine de tri postal, et une machine de tri postal spécialement agencée pour mettre en oeuvre ce procédé.

L'invention s'applique plus particulièrement à un procédé de traitement d'envois postaux mis en oeuvre dans une machine de tri postal comprenant un carrousel à godets circulant au-dessus des sorties de tri de la machine, chaque sortie de tri étant équipée d'un bac amovible interchangeable automatiquement sur commande du système de tri. Ce procédé de traitement d'envoi postaux peut par exemple être mis en oeuvre dans la machine connue de la demande de brevet US2004/0016623.

La préparation simultanée de plusieurs tournées de facteur (encore connue sous le nom de « sequencing ») dans une machine de tri est un processus bien connu. La préparation simultanée de plusieurs tournées de facteur sur la même machine de tri pose le problème de la séparation des tournées.

Pour séparer deux tournées de facteur, il est connu de réaliser une première passe de tri des envois postaux introduits dans la machine en utilisant des points de distribution dits virtuels (points de distribution qui n'existent pas et qui sont affectés à une sortie de tri de la machine). Cette technique présente l'inconvénient de limiter la capacité de tri de la machine en ce qui concerne le nombre de points de distribution pouvant être traités en seconde passe pour la préparation des tournées de facteur.

Dans un autre procédé connu de traitement d'envois postaux pour préparer des tournées de facteur, on sépare les envois de deux tournées différentes par un saut de sortie de tri en seconde passe de tri, c'est-à-dire que l'on affecte aux points de distribution d'une tournée, des sorties de tri différentes des sorties de tri affectées aux points de distribution d'une autre tournée. Cette technique présente également l'inconvénient de limiter la capacité de tri de la machine en ce qui concerne le nombre de points de distribution pouvant être traités en seconde passe pour la préparation des tournées de facteur.

Dans un autre procédé connu de traitement d'envois postaux pour la préparation de tournées de facteur, on utilise des plaques de séparation colorées pour séparer physiquement les envois de tournées différentes. Avec ce procédé, les points de distribution des tournées sont concaténés dans les sorties de tri de la machine, c'est à dire mis bout à bout dans les sorties de tri (le dernier point de distribution d'une tournée étant directement suivi du premier point de distribution de la tournée suivante dans la même sortie de tri) et deux envois adjacents dans une même sortie de tri de deux tournées différentes sont séparés par une plaque de séparation. Avec cette technique, si N1 est le nombre de sorties de tri de la machine utilisées en première passe et N2 est le nombre de sorties de tri de la machine utilisées en seconde passe, il est possible de trier en seconde passe N1xN2 points de distribution. L'utilisation de plaques de séparation engendre des coûts supplémentaires par perte de débit (objet supplémentaire à traiter, manipulations opérateur.....). Cette solution est néanmoins utilisée pour les objets rangés sur chant mais est par contre inappropriée à des objets rangés à plat (impossibilité de localiser un séparateur).

La présente invention a pour but de proposer un procédé de traitement d'envois postaux tel qu'indiqué plus haut permettant de trier N1xN2 points de distribution en seconde passe avec une séparation physique plus simple des tournées de facteurs.

A cet effet, l'invention a pour objet un procédé de traitement d'envois selon la revendication 1.

Selon un mode de mise en oeuvre du procédé selon l'invention, on contrôle que la tournée de facteur à laquelle appartient un envoi courant à diriger vers la sortie de tri est différente de la tournée de facteur courante à laquelle appartient le dernier envoi postal chargé dans ladite sortie de tri et on commande un changement de bac dans cette sortie de tri pour séparer les deux tournées de facteur.

Selon un autre mode de mise en oeuvre du procédé selon l'invention, on contrôle que le dernier envoi postal chargé dans une sortie de tri appartient à une tournée de facteur qui est différente de la tournée de facteur à laquelle appartient un prochain envoi postal destiné à être chargé dans cette sortie de tri et on commande un changement de bac dans cette sortie de tri pour séparer les deux tournées de facteur.

L'invention s'étend également à une machine de tri postal spécialement agencée pour mettre en oeuvre le procédé défini ci-dessus selon la revendication 4.

L'invention sera mieux comprise à la lecture de la description qui suit et à l'examen des figures qui l'accompagnent. Cette description n'est donnée qu'à titre d'exemple indicatif et nullement limitatif de l'invention.

La figure 1 illustre de façon très schématique un plan de tri en deux passes mis en oeuvre dans le procédé selon l'invention.

La figure 2 représente en section très schématique, un dispositif de changement de bac pour la mise en oeuvre du procédé selon l'invention

Le procédé de traitement d'envois postaux selon l'invention pour préparer des tournées de facteur dans une machine de tri automatique à carrousel à godets permet donc de séparer physiquement les envois postaux appartenant à des tournées de facteur différentes sans affecter la capacité de tri de la machine.

Le procédé selon l'invention tire profit des dispositifs existants, dans une machine de tri à carrousel à godets, de changement automatique d'un bac plein par un bac vide au niveau des sorties de tri de la machine.

A titre d'exemple explicatif mais simplifié du procédé selon l'invention, on a représenté sur la figure 1 une première répartition 20 de neuf points de distributions numérotés 1 à 9 pour des envois postaux à trier en première passe dans trois sorties de tri S1,S2,S3 d'une machine de tri automatique (non représentée).

On a représenté en 21 une seconde répartition des neuf points de distribution pour des envois postaux à trier en seconde passe dans les trois sorties de tri S1,S2,S3.

Ces deux répartitions 20 et 21 correspondent à un plan de tri en deux passes programmé dans la machine de tri.

Dans ce plan de tri, les points de distribution des tournées de facteur sont concaténés. Plus particulièrement, pour la première passe de tri, les points de distribution de toutes les tournées sont répartis dans l'ordre de chaque tournée successivement sur N1 sorties de tri modulo N1 (N1 étant égal à 3 dans le cas d'exemple). Pour la seconde passe de tri, les points de distribution affectés à chaque sortie de tri en première passe sont répartis sur N2 sorties de tri (N2 étant égal à 3 dans le cas d'exemple) pour réaliser la concaténation des points de distribution des tournées de facteur visible sur la figure 1.

Avec cette configuration de plan de tri, il est donc possible de trier N1xN2 points de distribution (en l'occurrence neuf points de distribution) pour la préparation de tournées de facteur selon le procédé de l'invention sans perte de capacité de tri de la machine.

Dans l'exemple simple illustré sur la figure 1, on a deux tournées de facteur constituées respectivement des points de distribution 1,2,3,4 pour la première tournée et des points de distribution 5,6,7,8,9 (en encadré sur la figure 1) pour la seconde tournée.

Lors de la première passe de tri, les envois postaux dont l'adresse postale correspond à l'un des points de distribution 1, 4 et 7 sont envoyés vers la sortie S1, ceux dont l'adresse postale correspond aux points de distribution 2, 5 et 8 sont envoyés vers la sortie S2 et enfin ceux dont l'adresse postale correspond aux points de distribution 3, 6, 9 sont envoyés vers la sortie S3.

A l'issue de la première passe de tri, les bacs dans les sorties de tri sont vidés dans l'ordre et les envois postaux sont réintroduits dans la machine de tri pour la seconde passe de tri. En particulier, le contenu du bac de la sortie S3 obtenu en première passe de tri est introduit en premier et les envois postaux affectés aux points de distribution 3, 6 et 9 sont alors triés respectivement dans les sorties de tri S1, S2 et S3 en seconde passe. Le contenu du bac de la sortie S2 obtenu en première passe de tri est ensuite introduit dans la machine pour le tri des envois postaux ayant comme points de distribution les points de distribution 2, 5 et 8. Enfin le contenu du bac de la sortie S1 en première passe de tri est introduit dans la machine pour le tri des envois postaux ayant comme points de distribution les points de distribution 1,2 et 3. Ce processus peut être assisté par un dispositif de transfert de bacs allant des sorties de tri vers l'entrée de la machine de tri.

Comme cela apparaît sur la figure 1, en seconde passe on aura des envois postaux qui feront partie de tournées différentes et qui seront dirigés vers la même sortie de tri. En particulier, les envois postaux affectés au point de distribution 4 seront dirigés dans le bac de la sortie S2 comme les envois postaux affectés au point de distribution 5.

Selon le procédé de l'invention, pour séparer physiquement les envois postaux de ces deux tournées en seconde passe, on effectue automatiquement un changement de bac dans la sortie S2 entre le moment où le dernier envoi postal ayant le point de distribution 5 a été chargé dans la sortie S2 et le moment où le premier envoi postal ayant le point de distribution 4 est chargé dans la sortie S2, plus particulièrement lorsque l'on détecte que les deux envois postaux destinés à être chargés consécutivement dans cette sortie de tri S2 appartiennent à deux tournées différentes.

Selon un mode de mise en oeuvre du procédé, on commande un changement de bac dans la sortie S2 lorsque le premier envoi courant ayant le point de distribution 4 se présente dans la sortie S2 puisque la tournée de facteur de cet envoi est différente de celle à laquelle appartient le dernier envoi présenté dans la sortie S2 et ayant le point de distribution 5.

De façon plus générale, dans le procédé selon l'invention, on contrôle en seconde passe la tournée de facteur à laquelle appartient un envoi courant à diriger vers une certaine sortie de tri et la tournée de facteur courante à laquelle appartient le dernier envoi postal chargé dans la sortie de tri. Dans le cas où la tournée de facteur de l'envoi courant est différente de la tournée de facteur courante pour la sortie de tri considérée, le système de tri commande un changement de bac dans cette sortie de tri. Ce changement de bac est bien entendu synchronisé avec l'arrivée de l'envoi courant dans la sortie de tri considérée. De la sorte, on réalise une séparation physique des deux tournées au niveau de cette sortie de tri.

Ce principe peut être généralisé pour toute sortie de tri dans laquelle on a affecté en seconde passe des points de distribution appartenant à des tournées différentes.

En pratique, on maintient en mémoire lors de la seconde passe, pour chaque sortie de tri de la machine, un identifiant de tournée de facteur courante, c'est-à-dire une donnée représentative de la tournée de facteur à laquelle appartient le dernier envoi chargé dans la sortie de tri. Pour chaque envoi courant se présentant en seconde passe dans la machine, on identifie la tournée de facteur à laquelle il appartient et la sortie de tri vers laquelle il doit être dirigée. On compare la tournée de facteur de l'envoi courant à la tournée de facteur courante de la sortie de tri en question et en cas de différence, on commande un changement de bac.

La détection indiquée plus haut peut se faire d'autres manières sans sortir du cadre de l'invention. Par exemple, selon un autre mode de mise en oeuvre du procédé, il est possible d'enregistrer l'ordre dans lequel sont introduits les envois postaux en première passe et sur la base du plan de tri (affectation des points de distribution aux sorties de tri en première et seconde passe), on peut identifier tel ou tel envoi postal dont le déchargement, en seconde passe, dans une sortie de tri devra déclencher automatiquement un changement de bac. Plus particulièrement, cet envoi postal est le dernier envoi postal devant être déchargé dans cette sortie pour une tournée de facteur, alors qu'un envoi postal appartenant à une autre tournée de facteur doit arriver prochainement dans cette sortie de tri. L'occurrence du passage de cet envoi en machine peut être détectée facilement en seconde passe par une lecture de son code barres d'identification par exemple, ou par tout autre moyen équivalent d'identification du point de livraison de l'envoi.

La figure 2 illustre sous forme très schématique en section, un dispositif de changement automatique d'un bac plein par un bac vide dans une sortie de tri. A noter que les sorties de tri d'une machine de tri automatique alimentées par l'intermédiaire d'un carrousel à godets sont en principe déjà équipées de bacs interchangeables et d'un dispositif de changement automatique de bac tel que 22 qui remplace, dans une sortie de tri 25 placée sous le carrousel à godets 26, un bac 23 plein d'envois postaux 24 par un bac vide de remplacement 27.

Le dispositif de changement de bac montré sur la figure 2 comprend un convoyeur 28 disposé sous la sortie de tri 25 qui est agencé de manière à entraîner deux bacs adjacents 23,27 dans le sens de la flèche 29 de manière à placer le bac plein 23 sur un convoyeur 30 d'évacuation de bacs et le bac vide 27 à la place du bac 23 dans la sortie de tri 25.

Un dispositif de transfert de bacs non représenté sur la figure 2 peut être prévu pour réapprovisionner la sortie de tri 25 avec un nouveau bac vide de remplacement 27 après une opération de changement de bac.

Le dispositif de changement automatique de bac utilisé ci-dessus est par exemple un élément d'un système de manutention automatique de bacs plus connu sous le nom de "ATHS" ("Automated Tray Handling System"). Ce système de manutention automatique de bacs comporte en outre des dispositifs de convoyage des bacs pour ramener les bacs remplis d'envois postaux jusqu'à l'entrée de la machine de tri à l'issue de la première passe, pour amener des bacs vides en face des sorties de tri, ou encore pour convoyer et gérer l'ordre de stockage des bacs lorsqu'ils sont enlevés des sorties de tri grâce à un système d'étiquetage et de lecture d'étiquettes.

A la place d'un tel système de manutention automatique de bacs, on peut prévoir des indicateurs visuels, par exemple des indicateurs lumineux, disposés respectivement sur les sorties de tri de manière à être visibles par un opérateur. La machine commande un indicateur visuel 40 de sortie de tri pour signaler à l'opérateur qu'un changement de bac doit être effectué dans cette sortie de tri pour séparer deux tournées de facteur. L'opérateur guidé par le signal donné par l'indicateur effectue manuellement le changement de bac dans cette sortie de tri. Ce changement de bac peut être détecté automatiquement par capteur dans la machine pour commuter automatiquement l'indicateur après. On pourrait également utiliser des indicteurs sonores à la place d'indicateurs visuels sans sortir du cadre de l'invention.

## Revendications

1. Un procédé de traitement d'envois postaux (24) pour la préparation de tournées de facteur dans une machine de tri postal, dans lequel on prépare au moins deux tournées de facteur dans des sorties de tri (25) de la machine munies de bacs (23) interchangeables, **caractérisé en ce qu'**au cours d'une même passe de tri, on contrôle dans la machine si un premier et un second envoi postal à diriger consécutivement vers une même sortie de tri appartiennent à des tournées du facteur différentes et en réponse à cette détection, on effectue un changement de bac dans cette sortie de tri pour stocker le second envoi d'une des deux tournées de facteur dans un bac de stockage différent du bac où est stocké le premier envoi postal de l'autre tournée de facteur de façon à séparer ces deux tournées de facteur.

2. Le procédé selon la revendication 1, dans lequel on mémorise dans la machine pour chaque sortie de tri une tournée de facteur courante qui correspond à la tournée du facteur associée au dernier envoi qui a été dirigé vers la dite sortie de tri et dans lequel on contrôle si la tournée du facteur associée à un envoi courant à diriger vers ladite sortie de tri est identique à ladite tournée du facteur courante mémorisée en machine.

3. Le procédé selon la revendication 1 ou 2, dans lequel le changement de bac dans ladite sortie de tri est effectué par la machine de manière synchronisée, avec l'arrivée du second envoi dans cette sortie de tri.

4. Une machine de tri postal spécialement agencée pour mettre en oeuvre le procédé selon la revendication 1, dans laquelle un indicateur visuel ou sonore (40) est prévu sur chaque sortie de tri de la machine pour signaler à un opérateur qu'un changement de bac doit être effectué dans une sortie de tri pour séparer deux tournées de facteur, chaque indicateur associé à une sortie de tri étant actionné en réponse à la détection qu'un second envoi postal destiné à être dirigé vers ladite sortie de tri appartient à une tournée de facteur différente de la tournée de facteur à laquelle appartient un premier envoi postal qui a été dirigé vers cette sortie de tri.

## Claims

1. A method of handling mail items (24) for preparing delivery rounds in a postal sorting machine, which comprises preparing at least two delivery rounds in machine sorting outlets (25) provided with interchangeable trays (23), **characterised in that** during one sorting pass, the method comprises checking in said machine whether a first and a second mail item to be consecutively directed towards a common sorting outlet correspond to different delivery rounds and as a response to said checking, causing a tray to be changed in said sorting outlet to load said second mail item from one of the two delivery rounds in a tray different from the tray in which said first mail item from the other delivery round is loaded in order to separate these two delivery rounds.

2. The method of claim 1, further comprising storing in a memory of the machine for each sorting outlet a current delivery round which corresponds to delivery round corresponding to last mail item directed towards said sorting outlet, and checking whether delivery round corresponding to a current mail item to be directed towards said sorting outlet is the same as said current delivery round stored in the machine memory.

3. The method of one of the claims 1 or 2, wherein changing trays in said sorting outlet is carried out by the machine in a synchronised manner with the arrival of the second mail item in said sorting outlet.

4. A postal sorting machine arranged to implement the method according to claim 1, in which a visual or audible indicator (40) is provided on respective ones of the sorting outlets to indicate to an operator that a tray should be changed in a sorting outlet in order to separate two delivery rounds, each indicator corresponding to a sorting outlet being activated in response to detection of a second mail item to be directed towards said sorting outlet which corresponds to a delivery round different from the delivery round from which a first mail item which has been directed towards that sorting outlet corresponds.

## Patentansprüche

1. Verfahren zur Behandlung von Postsendungen (24) zum Erstellen von Zustellrouten in einer Postsortiermaschine, in dem mindestens zwei Zustellrouten in Sortierausgängen (25) der mit auswechselbaren Behältern (23) ausgestatteten Maschine vorbereitet werden, **dadurch gekennzeichnet, dass** im Lauf ein und desselben Sortierdurchgang in der Maschine kontrolliert wird, ob eine erste und eine zweite Postsendung, die nacheinander zu demselben Sortierausgang zu lenken sind, zu verschiedenen Zustellrouten gehören, und in Antwort auf diese Erkennung ein Wechsel des Behälters in diesem Sortierausgang durchgeführt wird, um die zweite Sendung einer der beiden Zustellrouten in einem Lagerbehälter abzulegen, der von dem Behälter verschieden ist, in dem die erste Postsendung der anderen Zustellroute abgelegt ist, um diese beiden Zustellrouten zu trennen.

2. Verfahren gemäß Anspruch 1, in dem für jeden Sortierausgang in der Maschine eine aktuelle Zustellroute, die der mit der vorhergehenden Sendung, die in Richtung des besagten Sortierausgangs gelenkt wurde, verbundenen Zustellroute entspricht, abgespeichert wird und in dem kontrolliert wird, ob die mit einer in Richtung des besagten Sortierausgangs gelenkten aktuellen Sendung verbundene Zustellroute identisch ist mit der besagten maschinell gespeicherten, aktuellen Zustellroute.

3. Verfahren gemäß Anspruch 1 oder 2, in dem der Wechsel des Behälters in dem Sortierausgang synchron mit der Ankunft der zweiten Sendung an diesem Sortierausgang durch die Maschine durchgeführt wird.

4. Postsortiermaschine, die speziell ausgelegt ist, um das Verfahren gemäß Anspruch 1 zu realisieren, in der über jedem Sortierausgang der Maschine ein optischer oder akustischer Anzeiger (40) vorgesehen ist, um dem Bediener zu signalisieren, dass ein Wechsel des Behälters in einem Sortierausgang durchgeführt werden muss, um zwei Zustellrouten zu trennen, wobei jeder mit einem Sortierausgang verbundene Anzeiger, in Antwort auf die Erkennung einer zweiten Postsendung, die dazu bestimmt ist, in Richtung des besagten Sortierausgangs gelenkt zu werden, und die zu einer Zustellroute gehört, die verschieden von der Zustellroute ist, zu der eine erste Postsendung gehört, die in Richtung dieses Sortierausgangs gelenkt worden ist, betätigt wird.
